# EUROPÄISCHE PATENTSCHRIFT

(11) **EP 4 083 360 B1**
(45) Veröffentlichungstag und Bekanntmachung des Hinweises auf die Patenterteilung: **29.05.2024**
(21) Anmeldenummer: 22170225.1
(22) Anmeldetag: 27.04.2022
(51) Int. Cl.: E05D 15/52, E05D 15/522

(54) **DREHKIPPFENSTER UND BESCHLAGANORDNUNG**
TURN-TILT WINDOW AND FITTING ASSEMBLY
FENÊTRE OSCILLO-BATTANTE ET AGENCEMENT DE FERRURE

(30) Priorität: 27.04.2021 DE 202021102238 U
(43) Veröffentlichungstag der Anmeldung: 02.11.2022
(73) Patentinhaber: SCHÜCO International KG, 33609 Bielefeld (DE)
(72) Erfinder: INDEN BIRKEN, Dennis, 33803 Steinhagen (DE); DIEKMANN, Bernd, 33790 Halle (DE)
(74) Vertreter: Specht, Peter

(56) Entgegenhaltungen:
- EP-A2- 0 980 952
- DE-A1- 1 459 011
- DE-A1- 2 238 489
- DE-B- 1 074 449
- DE-B- 1 172 573
- DE-B- 1 272 163
- DE-U1- 9 404 850
- JP-A- 2016 075 028

## Beschreibung

Die vorliegende Erfindung betrifft ein Dreh-/Kippfenster nach dem Oberbegriff des Anspruchs 1 und eine Beschlaganordnung eines solchen Fensters bzw. für ein solches Fenster.

Dreh-/Kippfenster sind aus dem Stand der Technik in verschiedensten Ausführungen bekannt, so in einer gattungsgemäßen Ausgestaltung mit einem unteren Ecklager und einer Dreh-/Kippausstellschere. Um Dreh-/Kippfenster zu sichern, ist es zudem bekannt, den Kippwinkel zu begrenzen.

Aus der DE 1 172 573 ist ein gattungsähnliches Fenster mit einer Einrichtung zur Kippwinkelbegrenzung bekannt, bei welchem aber zur Umstellung zwischen einer Drehstellung und einer Kippstellung zwei verschiedene Handgriffe zu betätigen sind, was konstruktiv und auch hinsichtlich der Bedienung aufwendig und kompliziert ist..

Es ist die Aufgabe der vorliegenden Erfindung, ein mit nur einer einzigen Handhabe bedienbares Dreh-/Kippfenster mit einer konstruktiv einfachen und dennoch sehr gut handhabbaren Einrichtung zur Kippwinkelbegrenzung zu schaffen, die auch größeren Belastungen sicher standhält.

Diese Aufgabe wird durch den Gegenstand des Anspruchs 1 gelöst.

Derart wird eine Einrichtung zur Kippwinkelbegrenzung realisiert, die eine hohe Sicherheit bietet und dennoch sehr gut und einfach handhabbar ist. Zudem ist der Aufbau dieser Einrichtung konstruktiv einfach gestaltet.

Der Begriff der "Dreh-/Kippfenster" ist nicht zu eng zu fassen. Er umfasst sowohl "Dreh-/Kippfenster" als auch "Dreh-/Kipptüren", die sich in Einbaustellung bis zu einem Boden erstrecken können. Die Drehachse ist vorzugsweise vertikal ausgerichtet. Die Kippachse ist dagegen vorzugsweise unten horizontal an dem Fenster ausgebildet (jeweils bezogen auf einen Einbau in einer Öffnung einer sich vertikal erstreckenden Wand eines Gebäudes). Die Kippachse kann aber bei einer alternativen Ausgestaltung auch oben an dem Fenster ausgebildet sein. Nachfolgend werden "Dreh-/Kippfenster" synonym auch kurz als "Fenster" bezeichnet. Die Seite mit der Drehachse wird am Flügel auch als drehachsenseitig bezeichnet. Die gegenüberliegende Seite des Flügels wird zudem nachfolgend auch immer wieder als "Griffseite" bezeichnet.

Es ist bevorzugt und konstruktiv einfach, wenn die Lenkeranordnungen jeweils einen Lenker aufweisen, der an einem seiner Enden an den Blendrahmen in fester Höhe schwenkbar angelenkt ist und mit einem anderen Ende jeweils mit einem Führungselement in eine jeweilige Kulisse eines jeweiligen Führungsstückes eingreift, wobei die jeweiligen Führungsstücke drehachsenseitig und griffseitig an dem Flügelrahmen angeordnet sind. Besonders vorteilhaft und einfach lässt sich die Erfindung umsetzen, wenn das drehachsenseitige Führungsstück unbeweglich an dem Flügelrahmen fixiert ist und das das griffseitige Führungsstück beweglich an dem Flügelrahmen angeordnet ist. Es sind aber auch kinematische Umkehrungen vorstellar. Derart wird jeweils mit einfachen Mitteln eine stabile und sichere Kippwinkelbegrenzung erreicht. Diese Lösungen sind zudem insbesondere vorteilhaft, wenn sich Riegelstangen - auch Riegelstangen genannt - auf der Griffseite und der Drehachsenseite des Flügels in entgegengesetzte Richtungen bewegen, wenn ein Umstellen von einer Kippstellung in eine Drehstellung erfolgt.

Konstruktiv einfach und dennoch sehr funktionssicher realisierbar ist die Erfindung nach einer bevorzugten vorteilhaften Variante dadurch, dass das Führungselement des drehachsenseitigen Führungsstücks nur drehend um die Drehachse Y aus diesem Führungsstück lösbar ist und dass das griffseitige Führungselement im Wesentlichen direkt in Z-Richtung aus dem griffseitigen Führungselement lösbar ist, da es beim Drehen des Handgriffes in die Drehstellung zuvor vollständig aus seinem Führungsstück herausgetreten ist.

Bei einer bevorzugten Variante kann insofern vorgesehen sein, dass das eine - insbesondere das griffseitige - Führungsstück mit einer Riegelstange einer Riegelstangenanordnung der Stellvorrichtung des Flügels gekoppelt ist, so dass es sich mit dieser Riegelstange bewegt. Dann kann weiter vorteilhaft vorgesehen sein, dass das mit der Riegelstange der Riegelstangenanordnung der des Flügels gekoppelte Führungsstück derart an der Riegelstange angeordnet ist, dass das Führungselement bei einem Bewegen des Handgriffes aus der Kulisse dieses Führungsstückes austritt, so dass der Flügel im Bereich der griffseitigen Lenkeranordnung unkompliziert drehend geöffnet werden kann.

Ergänzt werden kann diese Variante der Erfindung vorteilhaft dadurch, dass die Kulisse des nicht mit der Riegelstange der Riegelstangenanordnung des Flügels gekoppelten und am Flügelrahmen fest fixierten Führungsstücks eine Ausdreh-Aussparung aufweist, in deren Bereich das Führungselemente bei einem Drehöffnen des Flügels aus der Kulisse herausdrehbar ist, so dass der Flügel auch im Bereich der drehachsenseitigen Lenkeranordnung einfach drehend um die Drehachse geöffnet werden kann.

Es kann weiter vorgesehen sein, dass die Ausdreh-Aussparung eine Anschrägung aufweist, welche das Außer Eingriff bringen zwischen Kulisse und Führungselement vereinfacht.

Es ist konstruktiv weiter einfach und vorteilhaft, wenn nach einer Variante vorgesehen ist, dass die Kulissen jeweils nach Art einer beidseitig hinterschnittenen und zu einer Seite hin offenen Nut ausgestaltet sind und dass das jeweilige Führungselement wie eine Art Nutstein oder Rolle mit T-förmigem Querschnitt mit der jeweiligen Kulisse in Eingriff bringbar und in diesen bewegbar ist.

Nach einer Variante kann zum Verändern des Kippwinkels vorteilhaft vorgesehen sein, dass einer oder mehrere Nutensteine vorgesehen sind, welche zur Veränderung des Kippwinkels in die jeweiligen Kulissen einsetzbar sind.

Zur Kippwinkelbegrenzung ist weiter vorteilhaft, wenn die Kulissen - bei einem vertikalen Einbau des Fensters - vertikal nach unten hin geschlossen und nach oben hin offen ausgestaltet sind.

Nach Anspruch 1 weist die Stellvorrichtung den Handgriff auf. Nach einer vorteilhaften Variante kann vorgesehen sein, dass die Stellvorrichtung ein Getriebe aufweist, das den Handgriff mit der Riegelstangenanordnung koppelt. Der Handgriff ist zum Kippen und Schliessen des Fensters zugesehen.

Denkbar ist aber auch ein motorisches Kippen und/oder Drehen.

Nach Anspruch 1 ist der Handgriff zwischen einer Geschlossenstellung, einer Kippstellung und einer Drehstellung verstellbar. Besonders bevorzugt ist eine Schaltstelllogik "Kipp" - horizontale Ausrichtung des Griffes - vor "Dreh" - vertikale Ausrichtung des Griffes nach oben.

Es kann weiter vorteilhaft vorgesehen sein, dass am Handgriff ein Schloss zum Sperren des Erreichens der Drehstellung und Freigeben des Bewegens des Handgriffes in die Drehstellung vorgesehen ist.

Optional kann nach einer optionalen Weiterbildung der Erfindung zur Erhöhung der Einbruchsicherung vorgesehen sein, dass eines oder mehrere miteinander korrespondierende und vorzugsweise metallische Hakenelemente im Bereich der unteren Blend- und Flügelrahmenholme am Blendrahmen und am Flügelrahmen angeordnet sind, insbesondere angeschraubt sind, wobei die korrespondierenden Hakenelemente derart gestaltet sind, dass sie ineinander greifen, aber ein Kippen des Flügels dennoch erlauben. Einfach realisierbar ist dies beispielsweise dadurch, dass das wenigstens eine Hakenelement am Blendrahmen eine oder mehrere Öffnungen aufweist, die von einem oder mehreren Hakenabschnitten des korrespondierenden wenigstens einen Hakenelements am Flügelrahmen durchgriffen sind.

Damit ist auch folgender Gegenstand realisierbar: Ein Dreh-/Kippfenster mit einem festen Blendrahmen und einem relativ dazu um eine Kippachse (X-Achse) in eine Kippstellung und um eine zur Kippachse (X-Achse) senkrechte Drehachse (Y-Achse) in eine Drehstellung beweglichen Flügel mit einem Flügelrahmen, wobei der Blendrahmen und der Flügelrahmen jeweils zwei horizontal und zwei vertikal ausrichtbare Rahmenholme aufweisen, und einer Beschlaganordnung, die einen Dreh-/Kippbeschlag aufweist und vorzugsweise eine Einrichtung zur Kippwinkelbegrenzung beim Öffnen des Flügels um die Kippachse, sowie eine Stellvorrichtung zum Umstellen zumindest zwischen einem Drehöffnen und einem Kippöffnen des Flügels. Vorgesehen ist bzw. sind ferner eines oder mehrere miteinander korrespondierende und vorzugsweise insbesondere an einer jeweiligen Leiste jeweils ausgebildete metallische Hakenelemente jeweils im Bereich unterer Blend- und Flügelrahmenholme am Blendrahmenholm und am Flügelrahmenholm, die dort insbesondere dort angeschraubt ist oder sind, wobei die korrespondierenden Hakenelemente derart gestaltet sind, dass sie insbesondere bei einem Kippen des Flügels ineinander greifen, aber ein Kippen des Flügels dennoch erlauben.

Es kann dann nach einer vorteilhaften konstruktiven Ausgestaltung vorgesehen sein, dass das wenigstens eine Hakenelement am Blendrahmen eine oder mehrere Öffnungen aufweist, die als Hakenabschnitt fungieren und die von einem oder mehreren Hakenabschnitten des korrespondierenden wenigstens einen Hakenelements oder der mehreren Hakenelementes am Flügelrahmen durchgriffen sind.

Nach einer wiederum weiteren Variante vorgesehen sein, dass der eine oder die mehreren der Hakenabschnitte der korrespondierenden wenigstens einen oder mehreren Hakenelements/e am Flügelrahmen im Wesentlichen U-förmig gestaltet ist/sind, wobei es/sie mit einem Schenkel durch die korrespondierende Öffnung des anderen Hakenelementes des Blendrahmens greift/greifen.

Es kann sodann nach einer weiteren vorteilhaften Variante vorgesehen sein, dass der oder die Hakenabschnitte des Flügelrahmens am freien Ende des im eingebauten Zustand unteren Schenkels, jeweils ein nach innen vorstehendes 90°-Hakenende ausbilden, dass bei einem Hoch- und Aushebelversuch einen Rand der Öffnung des anderen Hakenelementes des Blendrahmens hintergreift, wodurch die Elnbruchsicherhei6t nochmals erhöht wird.

Vorteilhafte Ausführungsformen der Erfindung sind den Unteransprüchen zu entnehmen.

Im Folgenden wird die Erfindung anhand von einigen bevorzugten Ausführungsbeispielen unter Bezug auf die Figuren näher beschrieben. Die Figuren sind aber lediglich beispielhaft zu verstehen und veranschaulichen die Erfindung nicht in abschließender Weise. Auch andere wortsinngemäße Ausführungsformen und Äquivalente der dargestellten Ausgestaltungen fallen unter den Schutzbereich. Zudem sind einzelne Halbsätze, Sätze oder Absätze der nachfolgenden Beschreibung je für sich betrachtet nicht nur für das dargestellte Ausführungsbeispiel vorteilhaft, sondern allgemeiner auch für andere Ausführungsbeispiele der Erfindung. Es zeigen:
- Figur 1:: in Fig. 1a) und Fig. 1b) zwei verschiedene perspektivische Ansichten eines Fensters, welches eine erfindungsgemäße Beschlaganordnung aufweist, wobei sich der Flügel in einer Kipp-/Öffnungsstellung befindet;
- Figur 2:: in Fig. 2a) eine perspektivische Darstellung von Elementen eines oberen Abschnitts eines Dreh-/Kippbeschlages und in Fig. 2b) eine entsprechende Ansicht eines unteren Abschnitts dieses Beschlages;
- Figur 3: in Fig. 3a) eine erste perspektivische Ansicht einer Kippwinkelbegrenzungseinrichtung des Beschlages aus Fig. 2a) und Fig. b) mit einer ersten und einer zweiten Lenkeranordnung, in Fig. 3b) eine zweite perspektivische Ansicht der Anordnung aus Fig. 3a) und in Fig. 3c) die Anordnung aus Fig. 3a) mit teilweise teiltransparent gezeichneten Elementen;
- Figur 4: in Fig. 4a) das Anbringen einer Lenkeranordnung an einen Blendrahmenholm, in Fig. 4b) den Blendrahmenholm aus Fig. 4a) mit dem daran angebrachten Lenker, der in eine obere vertikale Stellung bewegt ist, die einer Geschlossenstellung entspricht; in Fig. 4c) einen Handgriff am Flügel in einer Kippstellung und in Fig. 4d) einen Ausschnitt des Fensters aus Fig. 1 a) in der Kippstellung;
- Figur 5: in Fig. 5a) eine perspektivische Ansicht eines drehachsenseitigen Führungsstückes, in Fig. 5b) eine Draufsicht auf das Führungsstück aus Fig. 5a), in Fig. 5c) ein Herausdrehen eines Führungselementes einer Lenkeranordnung aus dem Führungsstück aus Fig. 5a) und Fig. 5b) und in Fig. 5d) das Führungsstück aus Fig. a) und Fig. b) mit in das Führungsstück eingesetzten Nutsteinen;
- Figur 6: in Fig. 6a) einen Schnitt durch einen Abschnitt eines Fensters aus Fig. 1a) mit einem Blendrahmenholm und einem Flügelrahmenholm, einem drehachsenseitigen Führungsstück und einer Lenkeranordnung; und in Fig. 6b) und 6c) jeweils das drehachsenseitige Führungsstück und Nutsteine;
- Figur 7: in Fig. 7a einen oberen Eckbereich des Fensters aus Fig. 1 a) beim Anbringen eines Führungsstückes und in Fig. 7b) und Fig. 7c) Zwischenschnitte durch einen drehachsenseitigen Flügelrahmenholm beim Anbringen des drehachsenseitigen Führungsstückes;
- Figur 8: in Fig. 8a) bis Fig. 8b) Schnitte durch einen unteren Bereich des Fensters aus Fig. 1a);
- Figur 9:: eine Seitenansicht von Elementen des Dreh-/Kippbeschlages aus Fig. 2;
- Figur 10:: eine perspektivische Ansicht von Elementen im Bereich eines im eingebauten Zustand unteren Abschnitts des Dreh-/Kippbeschlages aus Fig. 2 und Fig. 9; und
- Figur 11:: in 11a) eine perspektivische Ansicht von Elementen eines im eingebauten Zustand unteren Abschnitts des Dreh-/Kippbeschlages aus Fig. 2 und 9 sowie Fig. 10 und einen an den Dreh-/Kippbeschlag nach Art eines Einbruchversuches angesetzten Schraubendreher und in Fig. 11b) einen Schnittansicht einen Ausschnitts aus Fig. a).

Die im Folgenden verwendeten Begriffe wie "oben", "unten", "rechts", "links", "seitlich", vertikal", "horizontal" beziehen sich auf die jeweilige Zeichnungsebene.

Fig. 1 zeigt eine schematische Darstellung eines Dreh-/Kippfensters 1 mit einem festen Blendrahmen 2 und einem relativ dazu beweglichen Flügel 3. Nachfolgend werden die Begriffe "Dreh-/Kippfenster" und "Fenster" auch synonym verwendet.

In Fig. 1a ist ein kartesisches Koordinatensystem eingezeichnet. Die X-Achse erstreckt sich horizontal und die Y-Achse vertikal. Die Z-Achse erstreckt sich horizontal senkrecht zur X-Achse. Die Hauptebene des Fensters 1 ist die X-Y-Ebene.

Der Blendrahmen 2 wird in der Regel in vertikaler Stellung in eine Öffnung einer vertikal ausgerichteten Gebäudewand eingebaut. Dann sind ein unterer und ein oberer Rahmenholm 201, 203 in der Regel horizontal ausgerichtet und ein linker und rechter Rahmenholm 202, 204 vertikal. Das Fenster kann theoretisch auch schräg eingebaut werden. Dann verschieben sich diese Ausrichtungen entsprechend.

Zudem ist üblicherweise auch der Flügel 3 mit einem Flügelrahmen 31 derart ausgerichtet, dass ein unterer und ein oberer Rahmenholm 301, 303 horizontal ausgerichtet sind und ein linker und rechter Rahmenholm 302, 304 vertikal. Die Begriffe Rahmenprofil und Rahmenholm werden nachfolgend synonym verwendet. Die Rahmenholme können aus beliebigen Materialien bestehen, so aus Metall oder Kunststoff oder aus mehreren Schalen/Einzelprofilen verschiedenen Materials, die zu einem Verbund zusammengesetzt sind.

Der Flügel 3 ist an dem Blendrahmen 2 mit Hilfe einer Beschlaganordnung 4 beweglich. Diese Beschlaganordnung ist insgesamt als Dreh-/Kippbeschlag ausgebildet. Ein solcher ist in bevorzugter - aber nicht zwingender - Ausgestaltung in den Fig. 2a und 2b dargestellt.

Dabei kann der Flügel 3 mit der Beschlaganordnung 4 um eine Achse parallel zur Richtung X - auch horizontale Achse X genannt -, hier eine untere horizontale Achse in eine Öffnungsstellung, wie sie in Fig. 1 dargestellt werden, gekippt werden und er kann alternativ um eine zur Y-Achse parallele vertikale Achse - auch Drehachse Y genannt - in eine Öffnungsstellung gedreht werden (hier nicht dargestellt).

Die Beschlaganordnung 4 umfasst dazu hier ein unteres Ecklager 41 (Fig. 2b) und eine obere Ausstellschere 42 (Fig. 2a). Die Seite des Flügels 3, an welcher der vertikale Rahmenholm 304 ausgebildet ist und an der die Drehachse Y ausgebildet ist, wird nachfolgend auch Drehachsenseite genannt.

Die Beschlaganordnung 4 kann aber auch - hier nicht dargestellt - anders ausgestaltet sein und z.B. erste Bänder - Kippbänder - welche die unteren horizontalen Rahmenholme 201, 301 gelenkig miteinander verbinden und zweite Bänder, welche zwei der vertikalen Rahmenholme 202, 302 drehbar miteinander verbinden, aufweisen (hier nicht dargestellt).

Die Beschlaganordnung 4 umfasst zudem weitere Elemente.

So dient zum Öffnen und Schliessen und zum Umstellen zwischen Drehposition und Kippposition eine Stellvorrichtung 46 der Beschlaganordnung 4. Die Stellvorrichtung 46 weist einen einzigen Handgriff 461 auf.

Der Handgriff 461 kann ferner mit einem Riegelelement verbunden sein, das zum Eingriff in den Blendrahmen vorgesehen ist (hier nicht im Detail abgebildet).

Der Handgriff 461 dient einerseits dazu, den Flügel 3 im Blendrahmen 2 festzulegen.

Zudem dient der Handgriff 461 vorzugsweise auch dazu, die Beschlaganordnung zwischen dieser ersten Stellung - einer Verschlussstellung -, einer zweiten Stellung - einer Kippstellung - und einer dritten Stellung - einer Drehstellung umzustellen. Er kann zudem vorzugsweise auch dazu genutzt werden, den Flügel 3 relativ zum Blendrahmen 2 in diese Stellungen zu bewegen.

Der Handgriff 461 kann über ein nur mit Hilfe eines Schlüssels betätigbares Schloss 462 verfügen. Mit diesem Schloss 462 kann der Handgriff 461 in wenigstens einer seiner Drehposition verriegelt werden oder es kann eine Bewegung in einer dieser Positionen gesperrt werden.

Üblicherweise wird ein Handgriff nach dem Stand der Technik wie folgt genutzt: Ist der Flügel an den Blendrahmen gelegt worden, kann der Handgriff nach unten gedreht werden, so dass sich das Fenster in Verschlussstellung befindet. Wird der Handgriff dagegen in eine horizontale Stellung bewegt, kann der Flügel drehend geöffnet werden. Wird der Handgriff sodann nach oben gedreht, kann das Fenster gekippt werden (die Nutzung des Handgriffs ist hier nicht dargestellt).

Hier wird der Handgriff 461 vorzugweise anders genutzt. Die bevorzugte Nutzung ist wie folgt:
Ist der Flügel 3 an den Blendrahmen 2 gelegt, kann der Handgriff 461 nach unten gedreht werden, so dass sich das Fenster 1 in Verschlussstellung befindet. Wird der Handgriff dagegen in eine horizontale Stellung bewegt, kann der Flügel 3 kippend um die horizontale Drehachse X in die Kippstellung der Fig. 1a) und 1b) geöffnet werden.

Wird der Handgriff 461 sodann nach oben gedreht, kann das Fenster drehend um die vertikale Drehachse Y an der Drehachsenseite in eine Drehstellung geöffnet werden (hier nicht dargestellt).

Die Reihenfolge "Kipp-vor-Dreh" wird insbesondere genutzt, um die Gefahr des Herausfallens durch ein versehentlich geöffnetes Fenster zu verringern. Es kann - wie bereits erwähnt - zusätzlich vorgesehen sein, dass die Drehstellung nur durch das Nutzen eines Schlüssels bzw. das Entriegeln des Schlosses 462 zu erreichen ist.

Auch für die Kippstellung weist das Fenster der Fig. 1a und 1b eine Sicherheitsfunktionalität auf. Diese wird mit Hilfe einer Einrichtung zur Kippwinkelbegrenzung realisiert. Diese Einrichtung zur Kippwinkelbegrenzung ist so gestaltet, dass der Flügel nur bis zu einem Grenzkippwinkel geöffnet werden kann, wobei die Einrichtung zur Kippwinkelbegrenzung auch eine Erhöhung der Sicherheit gegen Einbruchsversuche bieten kann.

Die Ausstellschere 41 und das Eckdrehlager 42 der Beschlaganordnung stellen die verschiedenen Schwenk- bzw. Drehachsen des Dreh-/Kippbeschlages 4 zur Verfügung. Dabei erfolgt eine Umstellung zwischen der Verschlussstellung, der Kippstellung und der Drehstellung über eine mit dem Handgriff 461 gekoppelte Riegelstangenanordnung 43, die zumindest am Flügelrahmen 31 beweglich angeordnete Riegelstangen 44 und Eckumlenkungen 45 aufweist.

Die Funktionalität eines Eckdrehlagers 41 und einer Ausstellschere 42 sind dem Fachmann allgemein bekannt. Ergänzend wird rein beispielhaft zur Umsetzung solcher Komponenten auf die DE 20 2006 003 177 U1 und die DE 30 45 813 C2 verwiesen. Einsetzbar sind aber auch vertikale und horizontale Drehlager anderer Art.

Die Riegelstangen 44 der Riegelstangenanordnung 43 sind am Flügel 3 angeordnet, vorzugsweise an dessen Umfangsrand, und werden bei Bewegungen/Drehungen des Handgriffs 461 linear bewegt. Wird der Handgriff 461 aus der in Fig. 1a, 1b und 2a, b dargestellten Kippstellung in die Drehstellung nach oben bewegt, bewegt sich hier die griffseitige Riegelstange 44 vertikal nach unten. Über die in Fig. 1 linke obere Eckumlenkung 45, die obere Riegelstange 44 und die rechte obere Eckumlenkung 45 wird dies auf der Drehachsenseite in eine Bewegung der Riegelstange 44 vertikal nach oben umgesetzt. Angedeutet wird dies durch zwei Pfeile P1, P2.

An der Griffseite des Flügels 3 und an der Drehachsenseite des Flügels 3 bewegen sich die Riegelstangen 44 somit vertikal gegenläufig auf und ab (P1, P2) bzw. im und gegen den Uhrzeigersinn gleichläufig.

Dabei ist die Beschlaganordnung 4 weiter mit einer Kippwinkel-Begrenzungseinrichtung versehen. Diese Kippwinkelbegrenzungseinrichtung 41 weist eine erste Lenkeranordnung 47 und eine zweite Lenkeranordnung 48 auf.

Die erste Lenkeranordnung 47 wirkt zwischen dem ersten - hier linken - Rahmenprofil 202 des Blendrahmens 2 und dem korrespondierenden parallel verlaufenden ersten bzw. hier linken Rahmenholm 302 des Flügelrahmens kippwinkelbegrenzend.

Die zweite Lenkeranordnung 48 wirkt hingegen dem zweiten - hier rechten - Rahmenprofil 204 des Blendrahmens 2 und dem korrespondierenden parallel verlaufenden zweiten bzw. hier rechten Rahmenholm 304 des Flügelrahmens kippwinkelbegrenzend.

Dazu ist vorgesehen, dass die jeweilige Lenkeranordnung 47, 48 jeweils einen Lenker 471 481 aufweisen (Fig. 2a, b: 3a, ...). Die beiden Lenker 471 und 481 liegen im geschlossenen Zustand des Flügels vollständig im Falz zwischen Flügel 3 und Blendrahmen 2.

Das eine - vorzugsweise das untere - Ende des jeweiligen Lenkers 471, 481 ist drehbeweglich im Bereich eines Ecklagers 472, 482 an ein fixes Widerlagerelement 473, 483 des Blendrahmens angelenkt.

Das Widerlagerelement 473, 483 kann als ein an den Innenumfang des Blendrahmens angesetztes, beispielsweise angeschraubtes Formstück aus Metall oder Kunststoff ausgebildet sein. Dieses kann eine oder mehrere vertikal versetzte Anlenkpunkte zum Anlenken des einen - vorzugsweise unteren Endes des jeweiligen Lenkers 471, 481 mit Hilfe des Drehlagers 473, 483 aufweisen.

Der jeweilige Lenker 471, 481 kann z.B. nach Art eines flachen Streifens, insbesondere als ein Metallstreifen ausgebildet sein. Im geschlossenen Zustand des Flügels 3 liegt dieser vertikal flach im drehachsenseitigen bzw. griffseitigen vertikalen Falzraum zwischen dem Blendrahmen 2 und dem Flügel 3.

An dem oberem Ende des jeweiligen Lenkers 471, 481 ist ein zum Flügel gewandtes Führungselement 474, 484 vorzugsweis drehbar ausgebildet. Das Führungselement 474, 484 kann beispielsweise als ein nutensteinartiger Pilzzapfen mit einem T-Förmigen Querschnitt ausgebildet sein. Es kann aber z.B. auch als eine Rolle ausgebildet sein, die auf einem Stift drehbar ist, der am Lenker angeordnet ist. Derart weist das jeweilige Führungselement 474, 484 auch einen T-förmigen Querschnitt auf.

Um eine Kippsicherung zu realisieren bzw. zur Kippwinkelbegrenzung greift jeweilige Führungselement 474, 484 nach Art eines Nuteinsteins jedenfalls während eines Kippöffnens in eine jeweilige Kulisse 476, 486 eines Führungsstückes 475, 485 am Innenumfang des Flügels 3 ein. Parallel zum Führungsstück 475 kann ein parallel ausgerichtetes Linearführungsstück 4751 (Fig. 3a, b) vorgesehen sein, das direkt am Flügelrahmen angebracht wird und das als Führung für das Führungsstück 475, 485 dient, wenn sich dieses bewegt.

Die jeweilige Kulisse 476, 486 kann als eine beidseitig hinterschnittene Nut ausgebildet sein, die nach oben hin offen steht. Das Führungselement wird dann auf seinen beiden Längsseiten jeweils U-förmig an den Rändern der Nut umgriffene. Im geschlossenen Zustand des Flügels, wenn sich der Handgriff 461 in der Kippstellung befindet, liegt das Führungselement 474, 484 im oberen Bereich der jeweiligen Kulisse 476, 486 wie ein Nutenstein ein. Die jeweilige Kulisse 476, 486 ist vorzugsweise nach unten hin geschlossen gestaltet.

Wird jetzt der Flügel 3 in Kippstellung bewegt (Fig. 1a, b; Fig. 2a, b), bewegt sich das Führungselement 474, 484 in der jeweiligen Kulisse 476, 486 nach unten. Die jeweilige Kulisse 476, 486 ist nach unten hin vorzugsweise geschlossen ausgebildet. Damit kann der Flügel 3 nur gekippt werden, bis das jeweilige Führungselement 474, 484 an dem jeweiligen unteren Ende der jeweiligen Kulisse 476, 486 anstößt. Derart wird der Kippwinkel auf einfache aber wirksame Weise sicher begrenzt, so dass das Fenster eine (ggf. zusätzliche) Kippwinkelbegrenzung aufweist.

Damit der Flügel 3 nach einem Umstellen des Flügels 3 dennoch in eine Drehstellung bewegt werden kann, können die Führungselemente 474, 484 der beiden Lenkeranordnungen 47, 48 und die Kulissen 7476, 486 der Führungsstücke 475, 485 im Flügelrahmen 313 außer Eingriff gebracht werden.

Hierzu ist vorgesehen, dass das griffseitige Führungsstück 475, 485 an einer der Riegelstangen 44 der Riegelstangenanordnung 43 so angeordnet und mit dieser gekoppelt ist, dass es sich mit dieser beim Drehen des Handgriffes 461 mitbewegen kann bzw. mitbewegt.

Vorzugsweise wird das eine - vorzugsweise das griffseitige - Führungsstück 475 derart an der Riegelstange 44 angeordnet, dass das korrespondierende Führungselement 474 in der Drehstellung vertikal nach oben aus der Kulisse 476 vorsteht. In der Kippstellung greift dieses Führungselement 474 dagegen in das obere Ende der Kulisse 476 ein.

Derart kann an dieser Seite - hier der Griffseite - des Flügels 3 ein Öffnen des Flügels 3 in die Drehstellung erfolgen. In der Kippstellung des Flügels 3 wird dagegen durch diese Lenkeranordnung 47 eine Einrichtung zur Kippwinkelbegrenzung realisiert.

Das andere Führungsstück 485 ist hingegen vorzugsweise nicht mit einer der Riegelstangen 44 der Riegelstangenanordnung 43 gekoppelt. Es ist vielmehr vorzugsweise unbeweglich am Blendrahmen 2 befestigt, beispielsweise mittels einer oder mehrerer Schrauben. Es kann dabei vorgesehen sein, dass sich eine der Riegelstangen 44 der Riegelstangenanordnung 43 unter diesem Führungsstück 485 durch bewegen kann.

Um dennoch in der Drehstellung den Flügel 1 drehend öffnen und schließen zu können, ist dieses Führungsstück 485 derart gestaltet, dass die Kulisse 486 einseitig so eine seitliche Ausdreh-Aussparung 4861 (siehe Fig. 5c) und d)) aufweist, dass das Führungselement 484 auf dieser Seite des Flügels 3 seitlich beim Aufdrehen des Flügels außer Eingriff der Kulisse 486 gebracht werden kann.

| | |
|---|---|
| Winkel | α |

Beim Aufdrehen des Flügels 3 wird das Führungselement 484 - beispielsweise die Rolle oder der Pilzkopf - seitlich quasi aus der Kulisse 486 herausgedreht. Beim Zudrehen bzw. Schliessen des Flügels 3 wird das Führungselement 484 - beispielsweise die Rolle oder der Pilzkopf - umgekehrt wieder in die Kulisse 486 hereingedreht. Besonders gut ist dies in Fig. 5c) zu erkennen, in welcher diese Bewegung angedeutet worden ist. Der Flügel 3dreht hier quasi "nach links"" auf, wobei das Führungsstück 485 mitbewegt wird, wobei das Führungselement 484 aus dem Führungsstück 485 herausgedreht wird und am Blendrahmen 2 verbleibt. Die Ausdreh-Aussparung 4861 kann dazu eine angeschrägte Begrenzungswand bzw. Anschrägung 4862 aufweisen, durch welche das Ausdrehen weiter erleichtert wird.

In der Geschlossenstellung steht der Lenker 481 auf dieser Seite des Flügels 3 - der Drehachsenseite - vertikal nach oben. Das Führungselement 484 ist einseitig so in der Kulisse 486 gehalten, dass es beim Kippen in dieser nach unten läuft. Lediglich beim Aufdrehen kann das Führungselement 484 seitlich aus der Kulisse 486 im Bereich der Ausdreh-Aussparung 4861 herausdrehen. Die Anschrägung 4862 der Ausdreh-Aussparung 4861 verläuft vorzugsweise als Begrenzungswand der Nut/Kulisse 486 schräg in einem Winkel α zur Y-/Z-Ebene bzw. zum Boden der nutartigen Kulisse 486. Bevorzugt liegt der Winkel α zwischen 22° und 65°. Die Anschrägung 4862 erstreckt sich zudem vorzugsweise bis zum Boden der Nut (Fig. 5b).

Vorzugsweise wird lediglich einseitig ein oberer Abschnitt der oberen Wand der Kulisse 486 ausgespart. Derart ist das Führungselement 484 - die Rolle oder der Pilzkopf - auch in der vertikal oberen Stellung im geschlossenen Zustand des Flügels noch einseitig U-förmig umschlossen und in der Kulisse 486 gehalten, was sicherstellt, dass das Führungselement 484 in der Kippstellung sicher in der Kulisse 486 nach unten läuft, um die Drehwinkelbegrenzung zu realisieren (Fig. 5b).

Insgesamt wird auf vorteilhaft und eine bevorzugte Weise - nicht aber die einzig mögliche Weise - umgesetzt, dass das Führungselement 484 des drehachsenseitigen Führungsstücks 485 drehend um die Drehachse Y aus diesem Führungsstück 485 lösbar ist und dass das griffseitige Führungselement 474 im Wesentlichen in Z-Richtung aus dem griffseitigen Führungsstück 475 lösbar ist (siehe auch Fig. 5b).

Um einen gewünschten maximalen Kippwinkel einstellen zu können, kann optional vorgesehen sein, dass die Länge der beiden Kulissen 476, 486 veränderbar ist. Nach dem Ausführungsbeispiel der anliegenden Figuren ist dazu beispielhaft vorgesehen, dass in die Kulissen 476, 486 jeweils einer oder mehrere Nutsteine 478, 488 einsetzbar sind. Diese Nutsteine 478, 488 lassen sich in der jeweiligen Kulisse 476, 486 jeweils bis nach unten verschieben. Auf diese Weise kann durch einen oder mehrere Nutsteine 478, 488 - vorzugsweise je Kulisse - eine Kippwinkelbegrenzung mit einem einstellbaren bzw. vorwählbaren Grenzkippwinkel realisiert werden (siehe Fig. 5a, ...; Fig. 6b), Fig. 6c).

Zu erwähnen ist noch, dass nach einer optionalen Weiterbildung vorgesehen sein kann - siehe Fig. 8a - c - die Einbruchsicherung insbesondere im Kippzustand zu erhöhen.

Nach Fig. 8a) bis 8b) ist dazu vorgesehen, vorzugsweise metallische und miteinander korrespondierende und insbesondere jeweils an einer Art Leiste ausgebildete Hakenelemente 51, 52 am Blendrahmen 2 und am Flügelrahmen 31 und am Blendrahmen 3 anzuordnen. Diese korrespondierenden leistenförmigen Hakenelemente 51, 52 sind derart gestaltet, dass sie - beispielsweise an Hakenabschnitten 521, 511 - ineinander greifen, aber ein Kippen des Flügels 3 dennoch erlauben (Fig. 8a, b). Sie erschweren aber ein Aushebeln des Flügels in diesem Bereich mit einem Einbruchswerkzeug wie einem Schraubendreher SD (Fig. 11a), b)). Die jeweiligen leistenförmigen Hakenelemente 51, 52 können an dem Blendrahmen 2 bzw. dem Flügelrahmen 31 verschraubt sein. Die korrespondierenden leistenartigen Hakenelemente 51, 52 können ein- oder mehrfach an einem Blend- und Flügelrahmen vorgesehen sein.

Das leistenartige Hakenelement 51 am Blendrahmen kann auch derart ausgestaltet sein, dass es eine oder mehrere Öffnungen 511 als Hakenabschnitte aufweist, die dann jeweils von einem oder mehreren Hakenabschnitten 521 des wenigstens einen oder der mehreren Hakenelementes 52 am Flügelrahmen 31 durchgriffen werden. Dabei können eines oder mehrere der Hakenabschnitte 521 des Hakenelementes 52 am Flügelrahmen 31 im Wesentlichen U-förmig gestaltet sein, wobei sie mit einem Schenkel 5211 durch die Öffnung 511 des anderen Hakenelementes 511 des Blendrahmens 21 greifen können. Der Bogen 5212 des U-förmigen Hakenabschnittes 521 kann dabei zu einer Innenseite bzw. einem Innenraum neben einer Wand gerichtet sein, die eine Öffnung aufweist, in welche das Fenster eingebaut ist (nicht dargestellt). Die Öffnungen 511 und die Schenkel 5211 erstrecken sich vorzugsweise jeweils im Wesentlichen in Y-Richtung bzw. "-Y-Richtung".

Es können auch mehrere der Öffnungen 511 vorgesehen sein, die dann mit einem ihrer Ränder selbst jeweils einen Hakenabschnitt bilden und in die dann jeweils eines der u-förmigen Hakenabschnitte 521 des Flügelrahmens 31 eingreift.

Der oder die Hakenabschnitte 521 können dabei am freien Ende 5213 des nach innen weisenden Schenkels 5211, insbesondere des im eingebauten Zustand unteren Schenkels 521 ein nach innen vorstehendes 90°-Hakenende 5214 ausbilden.

Wird bei diesem bzw. einem derartigen Fenster versucht, mit einem Schraubendreher SD den Flügel 3 nach oben und außen quasi "auszuhebeln", indem versucht wird, den Schraubendreher SD unten am Fester im Bereich der Kippachse unter den Flügelrahmen 31 zu schieben, gelangt der Schraubendreher SD in einen Bereich unterhalb des Hakenelementes 521 am Flügelrahmens 31. Wird jetzt der Flügelrahmen 31 nach oben gehebelt, hintergreift das Hakenende 52143 einen Rand der Öffnung 511 am Blendrahmen 2 und verhakt sich dort, so dass sehr schwer wird, den Flügel 3 nach oben und außen vom Blendrahmen 21 insbesondere in Richtung -z bzw. in üblicher Einbaustellung in Richtung Innenraum freizuhabend bzw. auszuhebeln.

Da die Hakenelemente 51, 52 relativ massiv schienenartig aus Metall gestaltet werden (Siehe auch Fig. 9, 10 und 11a) sowie 11b) können und da sie selbst jeweils sicher am Blendrahmen 2 und am Flügelrahmen 31 verschraubbar sind bzw. verschraubt sind, erhöht dies die Einbruchsicherung deutlich.

Die Hakenelemente 51 können z.B. am Blendrahmen von oben in eine Nut 2011 des Blendrahmenprofils 21 eingreifen und dort festgeschraubt sein, vorzugsweise mit einer oder mehreren Schrauben 513. Die Hakenelemente 52 können am Flügelrahmenprofil 31 festgelegt sein, wobei sie eine Riegelstange übergreifen können ohne deren Bewegung zu behindern. Sie können dann in einer inneren seitlichen Nut 3011 des Flügelrahmens 41 mit einem Vorsprung 524 festgelegt sein, dann die Nut der Riegelstange mit einem Abschnitt übergreifen und dann und ggf. ergänzend mit einer oder mehreren Schrauben 523, die schräg von der Seite her in den Flügelrahmen 31 eingeschraubt sein können, an dem Flügelrahmen 31 festgelegt sein.

**Bezugszeichenliste**

| | |
|---|---|
| Dreh-/Kippfenster | 1 |
| Blendrahmen | 2 |
| Rahmenprofile | 201,202, 203, 204 |
| Nut | 2011 |
| | |
| Flügel | 3 |
| Flügelrahmen | 31 |
| Rahmenprofile | 301,302, 303, 304 |
| Nut | 3011 |
| | |
| Beschlaganordnung | 4 |
| Ecklager | 41 |
| Ausstellschere | 42 |
| Riegelstangenanordnung | 43 |
| Riegelstangen | 44 |
| Eckumlenkungen | 45 |
| Stellvorrichtung | 46 |
| Handgriff | 461 |
| Schloss | 462 |
| | |
| Lenkeranordnung | 47, 48 |
| Lenker | 471,481 |
| Drehlager | 472, 482 |
| Widerlagerelement | 473, 483 |
| Führungselement | 474, 484 |
| Führungsstück | 475, 485 |
| Linearführungsstück | 4751 |
| Schrauben | 4851 |
| Kulisse | 476, 486 |
| Ausdreh-Aussparung | 4861 |
| Begrenzungswand | 4862 |
| Nutsteine | 478, 488 |
| | |
| Hakenelemente | 51,52 |
| Öffnungen | 511 |
| Schrauben | 513 |
| Hakenabschnitt | 521 |
| Schrauben | 523 |
| Schenkel | 5211 |
| Bogen | 5212 |
| freies Ende | 5213 |
| Hakenende | 5214 |
| | |
| Schraubendreher | SFD |
| Pfeile | P1, P2 |
| Winkel | α |

## Patentansprüche

1. Dreh-/Kippfenster (1) mit
a. einem festen Blendrahmen (2) und einem relativ dazu um eine Kippachse (X-Achse) in eine Kippstellung und um eine zur Kippachse (X-Achse) senkrechte Drehachse (Y-Achse) in eine Drehstellung beweglichen Flügel (3) mit einem Flügelrahmen,
b. wobei der Blendrahmen (2) und der Flügelrahmen (31) jeweils zwei horizontal und zwei vertikal ausrichtbare Rahmenholme (201-204; 301-304) aufweisen, und
c. einer Beschlaganordnung (4), die einen Dreh-/Kippbeschlag aufweist und auch eine Einrichtung zur Kippwinkelbegrenzung beim Öffnen des Flügels um die Kippachse,
d. sowie eine Stellvorrichtung (46) zum Umstellen zumindest zwischen einem Drehöffnen und einem Kippöffnen des Flügels (3),
e. wobei die Stellvorrichtung (46) einen einzigen Handgriff (461) aufweist, wobei der Handgriff (461) einerseits dazu dient, den Flügel (3) im Blendrahmen (2) festzulegen und wobei der Handgriff (461) auch dazu dient, die Beschlaganordnung zwischen dieser ersten Stellung - einer Verschlussstellung -, einer zweiten Stellung - der Kippstellung - und einer dritten Stellung - der Drehstellung umzustellen und wobei der Handgriff auch dazu genutzt wird, den Flügel (3) relativ zum Blendrahmen (2) in diese Stellungen zu bewegen,
**dadurch gekennzeichnet, dass**
f. die Einrichtung zur Kippwinkelbegrenzung zwei Lenkeranordnungen (47, 48) zwischen Blendrahmen (2) und Flügelrahmen (31) aufweist,
g. wobei die eine der Lenkeranordnungen (48) an der Seite der Drehachse zwischen dem Blendrahmen (2) und dem Flügelrahmen (31) angeordnet ist und wobei eine der Lenkeranordnungen (47) an einer gegenüberliegenden Seite des Flügelrahmens (3) zwischen Blendrahmen (2) und Flügelrahmen, und
h. wobei die beiden Lenkeranordnungen zum Drehöffnen jeweils auf verschiedene Weise vom Flügel (3) lösbar sind.

2. Dreh-/Kippfenster (1) nach Anspruch 1, **dadurch gekennzeichnet, dass** die beiden Lenkeranordnungen (471, 481) jeweils einen Lenker (471, 481) aufweisen, der an einem seiner Enden an den Blendrahmen (2) in fester Höhe schwenkbar angelenkt ist und mit einem anderen Ende jeweils mit einem Führungselement (474, 484) in eine jeweilige Kulisse (476, 486) eines jeweiligen Führungsstückes (475, 485) eingreift, wobei die jeweiligen Führungsstücke (475, 485) an dem Flügelrahmen (31) angeordnet sind.

3. Dreh-/Kippfenster (1) nach Anspruch 2, **dadurch gekennzeichnet, dass** das drehachsenseitige Führungsstück (485) unbeweglich an dem Flügelrahmen (31) fixiert ist und dass das nicht drehachsenseitige - insbesondere griffseitige - Führungsstück (476) beweglich an dem Flügelrahmen (31) angeordnet ist.

4. Dreh-/Kippfenster (1) nach Anspruch 3, **dadurch gekennzeichnet, dass** das Führungselement (484) des drehachsenseitigen Führungsstück (485) drehend um die Drehachse Y aus diesem Führungsstück (485) lösbar ist und dass das griffseitige Führungselement (475) im Wesentlichen in Z-Richtung aus dem griffseitigen Führungsstück (475) lösbar ist.

5. Dreh-/Kippfenster (1) nach einem der vorstehenden Ansprüche, **dadurch gekennzeichnet, dass** das eine - insbesondere das griffseitige - Führungsstück (475) mit einer Riegelstange (44) einer Riegelstangenanordnung (43) des Flügels (3) gekoppelt ist, so dass es sich mit dieser Riegelstange (44) bewegt und dass das andere Führungsstück nicht mit der Riegelstangenanordnung (43) gekoppelt ist.

6. Dreh-/Kippfenster (1) nach Anspruch 5, **dadurch gekennzeichnet, dass** das mit der Riegelstange (44) der Riegelstangenanordnung (43) des Flügels gekoppelte Führungsstück (475) derart an der Riegelstange (44) angeordnet ist, dass das Führungselement (474) bei einem Bewegen der Stellvorrichtung - insbesondere mit einem Handgriff (461) - in eine Drehstellung aus der Kulisse (476) dieses Führungsstückes (476) austritt, so dass der Flügel (3) im Bereich der nicht drehachsenseitigen - insbesondere griffseitigen - Lenkeranordnung (47) um die Drehachse drehend geöffnet werden kann.

7. Dreh-/Kippfenster (1) nach einem der vorstehenden Ansprüche 5 bis 6, **dadurch gekennzeichnet, dass** die Kulisse (486) des nicht mit der Riegelstange (44) der Riegelstangenanordnung (43) des Flügels (3) gekoppelten und am Flügelrahmen (31) fest fixierten Führungsstücks (485) eine Ausdreh-Aussparung (4861) aufweist, in deren Bereich das Führungselement (484) der korrespondierenden Lenkeranordnung (48) bei einem Drehöffnen des Flügels (3) aus dieser Kulisse (486) herausdrehbar ist, so dass der Flügel (3) im Bereich der drehachsenseitigen Lenkeranordnung (47) um die Drehachse drehend geöffnet werden kann.

8. Dreh-/Kippfenster (1) nach dem Anspruch 7, **dadurch gekennzeichnet, dass** die Ausdreh-Aussparung (4861) eine Anschrägung (4862) aufweist.

9. Dreh-/Kippfenster (1) nach dem Anspruch 8, **dadurch gekennzeichnet, dass** die Anschrägung (4862) der Ausdreh-Aussparung (4861) als Begrenzungswand der Nut/Kulisse (486) schräg in einem Winkel α zur Y-/Z-Ebene und vorzugsweise schräg zum Boden der nutartigen Kulisse (486) verläuft und dass der Winkel α zwischen 22° und 65° liegt.

10. Dreh-/Kippfenster (1) nach einem der vorstehenden Ansprüche 2 bis 9, **dadurch gekennzeichnet, dass** die Kulissen (476, 486) jeweils nach Art einer hinterschnittenen Nut ausgestaltet sind und dass das jeweilige Führungselement (474, 484) wie eine Art Nutstein oder Rolle mit T-förmigem Querschnitt mit der jeweiligen Kulisse (476, 486) in Eingriff bringbar ist.

11. Dreh-/Kippfenster (1) nach einem der vorstehenden Ansprüche 2 bis 10, **dadurch gekennzeichnet, dass** einer oder mehrere Nutensteine (478, 488) vorgesehen sind, welche zur Veränderung des Kippwinkels in die Kulissen (476, 486) einsetzbar sind.

12. Dreh-/Kippfenster (1) nach einem der vorstehenden Ansprüche 2 bis 11, **dadurch gekennzeichnet, dass** die Kulissen (476, 486) zu einer Seite, insbesondere vertikal nach unten - hin geschlossen und nach oben hin offen ausgestaltet sind.

13. Dreh-/Kippfenster (1) nach einem der vorstehenden Ansprüche, **dadurch gekennzeichnet, dass** die Stellvorrichtung (46) den Handgriff (461) aufweist und ein Getriebe, das diesen mit der Riegelstangenanordnung (44) koppelt.

14. Dreh-/Kippfenster (1) nach einem der vorstehenden Ansprüche, **dadurch gekennzeichnet, dass** am Handgriff ein Schloss (462) zum Sperren und Freigeben des Bewegens des Handgriffes in die Drehstellung vorgesehen ist.

15. Dreh-/Kippfenster (1) nach einem der vorstehenden Ansprüche, **dadurch gekennzeichnet, dass** eines oder mehrere miteinander korrespondierende und vorzugsweise jeweils an einer Art Leiste ausgebildete metallische Hakenelemente (51, 52) Im Bereich der unteren Blend- und Flügelrahmenholme (201, 301) am Blendrahmen (2) und am Flügelrahmen (31) (3) angeordnet sind, insbesondere dort angeschraubt sind, wobei die korrespondierenden Hakenelemente (51, 52) derart gestaltet sind, dass sie ineinander greifen, aber ein Kippen des Flügels (3) dennoch erlauben.

16. Dreh-/Kippfenster (1) nach einem der vorstehenden Ansprüche, **dadurch gekennzeichnet, dass**
a. eines oder mehrere miteinander korrespondierende und vorzugsweise insbesondere an leistenförmige und metallische Hakenelemente (51, 52) jeweils im Bereich unterer Blend- und Flügelrahmenholme (201, 301) am Blendrahmenholm (201) und am Flügelrahmenholm (301) angeordnet ist/sind, insbesondere dort angeschraubt ist oder sind, wobei die korrespondierenden Hakenelemente (51, 52) derart gestaltet sind, dass sie insbesondere bei einem Kippen des Flügels ineinander greifen, aber ein Kippen des Flügels (3) dennoch erlauben.

17. Dreh-/Kippfenster (1) nach Anspruch 16, **dadurch gekennzeichnet, dass** das wenigstens eine Hakenelement (51) am Blendrahmen (2) eine oder mehrere Öffnungen (511) als Hakenabschnitt aufweist, die von einem oder mehreren Hakenabschnitten (521) des korrespondierenden wenigstens einen Hakenelements (52) am Flügelrahmen (31) durchgriffen ist/sind.

18. Dreh-/Kippfenster (1) nach Anspruch 16 oder 17, **dadurch gekennzeichnet, dass** das das eine oder die mehreren der Hakenabschnitte (521) des korrespondierenden wenigstens einen Hakenelements (52) am Flügelrahmen (31) im Wesentlichen U-förmig gestaltet ist/sind, wobei es/sie mit einem Schenkel (5211) durch die wenigstens eine Öffnung (511) des anderen Hakenelementes (51) des Blendrahmens (2) greift/greifen.

19. Dreh-/Kippfenster (1) nach Anspruch 18, **dadurch gekennzeichnet, dass** der oder die Hakenabschnitte (521) des Flügelrahmens am freien Ende (5213) des nach innen weisenden Schenkels, insbesondere des im eingebauten Zustand unteren Schenkels (521), jeweils ein - bezogen auf die U-Form - nach innen vorstehendes 90°-Hakenende (5214) ausbilden, das bei einem Hoch- und Aushebelversuch einen Rand der Öffnung (511) des anderen Hakenelementes (51) des Blendrahmens (2) hintergreift.

## Claims

1. Turn-tilt window (1), comprising
a. a fixed window frame (2) and a sash (3) having a sash frame movable relative thereto about a tilt axis (X-axis) into a tilt position and about an axis of rotation (Y-axis) perpendicular to the tilt axis (X-axis) into a turn position,
b. wherein the window frame (2) and the sash frame (31) each have two horizontally and two vertically alignable frame spars (201-204; 301-304), and
c. a fitting assembly (4) which has a turn-tilt fitting and also a device for limiting the tilt angle when opening the sash about the tilt axis,
d. and an adjusting device (46) for switching at least between a turn opening and a tilt opening of the sash (3),
e. wherein the adjusting device (46) has a single handle (461), wherein the handle (461) serves on the one hand to fix the sash (3) in the window frame (2) and wherein the handle (461) also serves to switch the fitting assembly between this first position - a closed position -, a second position - the tilt position - and a third position - the turn position -, and wherein the handle is also used to move the sash (3) relative to the window frame (2) into these positions,
**characterized in that**
f. the device for limiting the tilt angle has two link assemblies (47, 48) between the window frame (2) and the sash frame (31),
g. wherein one of the link assemblies (48) is arranged on the side of the axis of rotation between the window frame (2) and the sash frame (31), and wherein one of the link assemblies (47) is arranged on an opposite side of the sash frame (3) between the window frame (2) and the sash frame, and
h. wherein the two link assemblies can each be detached from the sash (3) in different ways for turn opening.

2. Turn-tilt window (1) according to claim 1, **characterized in that** the two link assemblies (471, 481) each have a link (471, 481) which is pivotably articulated at one of its ends to the window frame (2) at a fixed height and engages with another end in each case with a guide element (474, 484) in a respective slotted link (476, 486) of a respective guide piece (475, 485), wherein the respective guide pieces (475, 485) are arranged on the sash frame (31).

3. Turn-tilt window (1) according to claim 2, **characterized in that** the guide piece (485) on the axis of rotation side is fixed immovably on the sash frame (31) and **in that** the guide piece (476) not on the axis of rotation side - in particular on the handle side - is arranged movably on the sash frame (31).

4. Turn-tilt window (1) according to claim 3, **characterized in that** the guide element (484) of the guide piece (485) on the axis of rotation side can be detached from this guide piece (485) so as to rotate about the axis of rotation Y, and **in that** the guide element (475) on the handle side can be detached from the guide piece (475) on the handle side essentially in the Z direction.

5. Turn-tilt window (1) according to one of the preceding claims, **characterized in that** one guide piece (475) - in particular the handle-side guide piece - is coupled to a locking bar (44) of a locking bar assembly (43) of the sash (3), so that it moves with this locking bar (44), and **in that** the other guide piece is not coupled to the locking bar assembly (43).

6. Turn-tilt window (1) according to claim 5, **characterized in that** the guide piece (475) coupled to the locking bar (44) of the locking bar assembly (43) of the sash is arranged on the locking bar (44) in such a way that the guide element (474) emerges from the slotted link (476) of this guide piece (476) when the adjusting device is moved - in particular with a handle (461) - into a rotational position, so that the sash (3) can be opened in rotation about the axis of rotation in the region of the link assembly (47) not on the axis of rotation side, in particular on the handle side.

7. Turn-tilt window (1) according to one of the preceding claims 5 to 6, **characterized in that** the slotted link (486) of the guide piece (485), which is not coupled to the locking bar (44) of the locking bar assembly (43) of the sash (3) and is firmly fixed to the sash frame (31), has an unscrewing recess (4861), in the region of which the guide element (484) of the corresponding link assembly (48) can be rotated out of this slotted link (486) when the sash (3) is opened in rotation, so that the sash (3) can be opened in rotation about the axis of rotation in the region of the link assembly (47) on the axis of rotation side.

8. Turn-tilt window (1) according to claim 7, **characterized in that** the unscrewing recess (4861) has a chamfer (4862).

9. Turn-tilt window (1) according to claim 8, **characterized in that** the chamfer (4862) of the unscrewing recess (4861) as boundary wall of the groove/slotted link (486) extends obliquely at an angle α to the Y/Z plane and preferably obliquely to the bottom of the groove-like slotted link (486), and **in that** the angle α is between 22° and 65°.

10. Turn-tilt window (1) according to one of the preceding claims 2 to 9, **characterized in that** the slotted links (476, 486) are each designed in the manner of an undercut groove and **in that** the respective guide element (474, 484) can be brought into engagement with the respective slotted link (476, 486) in the manner of a sliding block or roller with a T-shaped cross-section.

11. Turn-tilt window (1) according to one of the preceding claims 2 to 10, **characterized in that** one or more sliding blocks (478, 488) are provided, which can be inserted into the slotted links (476, 486) to change the tilt angle.

12. Turn-tilt window (1) according to one of the preceding claims 2 to 11, **characterized in that** the slotted links (476, 486) are designed to be closed on one side, in particular vertically downwards, and open at the top.

13. Turn-tilt window (1) according to one of the preceding claims, **characterized in that** the adjusting device (46) comprises the handle (461) and a gear which couples it to the locking bar assembly (44).

14. Turn-tilt window (1) according to one of the preceding claims, **characterized in that** a lock (462) is provided on the handle for blocking and releasing the movement of the handle into the turn position.

15. Turn-tilt window (1) according to one of the preceding claims, **characterized in that** one or more metallic hook elements (51, 52) which correspond to one another and are preferably each formed on a type of strip are arranged in the region of the lower window frame and sash frame spars (201, 301) on the window frame (2) and on the sash frame (31) (3), in particular are screwed on there, wherein the corresponding hook elements (51, 52) are designed in such a way that they engage in one another but nevertheless permit tilting of the sash (3).

16. Turn-tilt window (1) according to one of the preceding claims, **characterized in that**
a. one or multiple metallic hook elements (51, 52) which correspond to each other and are preferably especially strip-shaped is/are arranged in each case in the region of lower frame and sash frame spars (201, 301) on the frame spar (201) and on the sash frame spar (301), in particular is/are screwed on there, wherein the corresponding hook elements (51, 52) are designed such that they engage in one another in particular when the sash is tilted, but nevertheless allow the sash (3) to be tilted.

17. Turn-tilt window (1) according to claim 16, **characterized in that** the at least one hook element (51) on the window frame (2) has one or more openings (511) as a hook section, which is/are penetrated by one or more hook sections (521) of the corresponding at least one hook element (52) on the sash frame (31).

18. Turn-tilt window (1) according to claim 16 or 17, **characterized in that** the one or more of the hook sections (521) of the corresponding at least one hook element (52) on the sash frame (31) is/are substantially U-shaped, wherein it/they engages/engage with one leg (5211) through the at least one opening (511) of the other hook element (51) of the window frame (2).

19. Turn-tilt window (1) according to claim 18, **characterized in that** the hook section or sections (521) of the sash frame at the free end (5213) of the inwardly facing leg, in particular the lower leg (521) in the installed state, each form a 90° hook end (5214) which projects inwards - in relation to the U-shape - and which engages behind an edge of the opening (511) of the other hook element (51) of the window frame (2) during an upward and outward levering attempt.

## Revendications

1. Fenêtre oscillo-battante (1) avec
a. un châssis dormant (2) fixe et un battant (3) mobile par rapport à celui-ci autour d'un axe de basculement (axe X) dans une position de basculement et autour d'un axe de rotation (axe Y) perpendiculaire à l'axe de basculement (axe X) dans une position de pivotement et muni d'un châssis de battant,
b. le châssis dormant (2) et le châssis de battant (31) présentant chacun deux traverses de châssis horizontales et deux montants de châssis pouvant être orientés à la verticale (201-204 ; 301-304), et
c. avec une disposition de ferrure (4) qui comporte une ferrure oscillo-battante ainsi qu'un dispositif de limitation de l'angle de basculement lors de l'ouverture du battant autour de l'axe de basculement,
d. ainsi qu'un dispositif de manoeuvre (46) pour changer au moins entre une ouverture pivotante et une ouverture basculante du battant (3),
e. le dispositif de manoeuvre (46) comportant une seule poignée (461), laquelle poignée (461) sert, d'une part, à immobiliser le battant (3) dans le châssis dormant (2), et la poignée (461) sert aussi à faire passer la disposition de ferrure de cette première position de fermeture à une deuxième position de basculement et à une troisième position de pivotement et la poignée est aussi utilisée pour déplacer le battant (3) dans ces positions par rapport au châssis dormant (2),
**caractérisée en ce que**
f. le dispositif de limitation de l'angle de basculement comporte deux dispositions de tringles (47, 48) entre le châssis dormant (2) et le châssis de battant (31),
g. l'une des dispositions de tringles (48) étant disposée sur le côté de l'axe de rotation entre le châssis dormant (2) et le châssis de battant (31) et l'une des dispositions de tringles (47) sur un côté opposé du châssis de battant (3) entre le châssis dormant (2) et le châssis de battant, et
h. les deux dispositions de tringles pouvant être détachées du battant (3) chacune d'une façon différente pour l'ouverture pivotante.

2. Fenêtre oscillo-battante (1) selon la revendication 1, **caractérisée en ce que** les deux dispositions de tringles (471, 481) présentent chacune une tringle (471, 481) qui est articulée de façon pivotante à une de ses extrémités sur le châssis dormant (2) à une hauteur fixe et se met en prise par une autre extrémité avec un élément de guidage (474, 484) dans une glissière (476, 486) correspondante d'une pièce de guidage (475, 485) correspondante, les pièces de guidage (475, 485) étant fixées chacune sur le châssis de battant (31).

3. Fenêtre oscillo-battante (1) selon la revendication 2, **caractérisée en ce que** la pièce de guidage du côté de l'axe de rotation (485) est fixée immobile sur le châssis de battant (31) et **en ce que** la pièce de guidage (476) non située du côté de l'axe de rotation, en particulier située du côté de la poignée, est disposée de façon mobile sur le châssis de battant (31).

4. Fenêtre oscillo-battante (1) selon la revendication 3, **caractérisée en ce que** l'élément de guidage (484) de la pièce de guidage du côté de l'axe de rotation (485) peut être séparé de cette pièce de guidage (485) en tournant autour de l'axe de rotation Y et **en ce que** l'élément de guidage du côté de la poignée (475) peut être séparé de la pièce de guidage du côté de la poignée (475) sensiblement dans la direction des Z.

5. Fenêtre oscillo-battante (1) selon l'une des revendications précédentes, **caractérisée en ce qu'**une pièce de guidage, en particulier la pièce de guidage du côté de la poignée (475), est couplée à une crémone (44) d'une disposition de crémone (43) du battant (3), de sorte qu'elle se déplace avec cette crémone (44), et **en ce que** l'autre pièce de guidage n'est pas couplée à la disposition de crémone (43).

6. Fenêtre oscillo-battante (1) selon la revendication 5, **caractérisée en ce que** la pièce de guidage (475) couplée à la crémone (44) de la disposition de crémone (43) du battant est disposée sur la crémone (44) de telle manière que l'élément de guidage (474) sorte de la glissière (476) de cette pièces de guidage (476) dans une position de rotation lors d'un déplacement du dispositif de manoeuvre, en particulier à l'aide d'une poignée (461), de sorte que le battant (3) peut être ouvert au niveau de la disposition de tringles (47) non située du côté de l'axe de rotation, en particulier située du côté de la poignée, en tournant autour de l'axe de rotation.

7. Fenêtre oscillo-battante (1) selon l'une des revendications 5 à 6, **caractérisée en ce que** la glissière (486) de la pièce de guidage (485) non couplée avec la crémone (44) de la disposition de crémone (43) du battant (3) et fixée au châssis de battant (31) comporte une découpe de débattement (4861) au niveau de laquelle l'élément de guidage (484) de la disposition de tringles (48) correspondante peut sortir en tournant de cette glissière (486) lors de l'ouverture pivotante du battant (3), de sorte que le battant (3) peut être ouvert au niveau de la disposition de tringles (47) du côté de l'axe de rotation en tournant autour de l'axe de rotation.

8. Fenêtre oscillo-battante (1) selon la revendication 7, **caractérisée en ce que** la découpe de débattement (4861) présente un biseau d'entrée (4862).

9. Fenêtre oscillo-battante (1) selon la revendication 8, **caractérisée en ce que** le biseau d'entrée (4862) de la découpe de débattement (4861) forme une paroi de délimitation de la rainure/glissière (486) oblique selon un angle α par rapport au plan Y-Z et de préférence oblique par rapport au fond de la glissière (486) en forme de rainure et **en ce que** l'angle α est compris entre 22° et 65°.

10. Fenêtre oscillo-battante (1) selon l'une des revendications 2 à 9, **caractérisée en ce que** les glissières (476, 486) sont conformées chacune comme une rainure en contre-dépouille et **en ce que** l'élément de guidage (474, 484) correspondant peut être engagé dans la glissière (476, 486) correspondante comme une sorte de coulisseau ou de galet ayant une section en forme de T.

11. Fenêtre oscillo-battante (1) selon l'une des revendications 2 à 10, **caractérisée en ce que** sont prévus un ou plusieurs coulisseaux (478, 488) qui peuvent être insérés dans les glissières (476, 486) pour modifier l'angle de basculement.

12. Fenêtre oscillo-battante (1) selon l'une des revendications 2 à 11, **caractérisée en ce que** les glissières (476, 486) sont fermées d'un côté, en particulier à la verticale vers le bas, et ouvertes vers le haut.

13. Fenêtre oscillo-battante (1) selon l'une des revendications précédentes, **caractérisée en ce que** le dispositif de manoeuvre (46) comprend la poignée (461) et un engrenage qui couple celle-ci avec la disposition de crémone (44).

14. Fenêtre oscillo-battante (1) selon l'une des revendications précédentes, **caractérisée en ce qu'**une serrure (462) est prévue sur la poignée pour bloquer et débloquer le mouvement de rotation de la poignée.

15. Fenêtre oscillo-battante (1) selon l'une des revendications précédentes, **caractérisée en ce qu'**un ou plusieurs éléments métalliques en forme de crochets (51, 52) en correspondance les uns avec les autres et de préférence formés chacun sur une sorte de bandeau sont disposés sur le châssis dormant (2) et sur le châssis de battant (31) (3) au niveau de traverses inférieures de châssis dormant et de châssis de battant (201, 301), en particulier vissés à ces endroits, les éléments en forme de crochets (51, 52) en correspondance étant conformés de façon à se mettre en prise les uns avec les autres tout en permettant néanmoins un basculement du battant (3).

16. Fenêtre oscillo-battante (1) selon l'une des revendications précédentes, **caractérisée en ce que**
a. un ou plusieurs éléments métalliques en forme de crochets (51, 52) en correspondance les uns avec les autres et de préférence formés chacun sur une sorte de bandeau sont disposés sur la traverse de châssis dormant (201) et sur la traverse de châssis de battant (301) au niveau de traverses inférieures de châssis dormant et de châssis de battant (201, 301), en particulier vissés sur celles-ci, les éléments en forme de crochets (51, 52) en correspondance étant conformés de façon à se mettre en prise les uns avec les autres, en particulier lors d'un basculement du battant, tout en permettant néanmoins un basculement du battant (3).

17. Fenêtre oscillo-battante (1) selon la revendication 16, **caractérisée en ce que** l'au moins un élément en forme de crochet (51) du châssis dormant (2) présente une ou plusieurs ouvertures (511) dans une partie de crochet, qui sont traversées par une ou plusieurs parties de crochet (521) de l'au moins un élément en forme de crochet (52) correspondant du châssis de battant (31).

18. Fenêtre oscillo-battante (1) selon la revendication 16 ou 17, **caractérisée en ce que** l'au moins une ou les plusieurs parties de crochet (521) de l'au moins un élément en forme de crochet (52) correspondant sur le châssis de battant (31) sont sensiblement en forme de U et se mettent en prise par un bras (5211) à travers l'au moins une ouverture (511) de l'autre élément en forme de crochet (51) du châssis dormant (2).

19. Fenêtre oscillo-battante (1) selon la revendication 18, **caractérisée en ce que** la ou les parties de crochet (521) du châssis de battant forment à l'extrémité libre (5213) du bras tourné vers l'intérieur, en particulier du bras inférieur (521) dans l'état monté, une extrémité de crochet à 90° (5214) qui dépasse vers l'intérieur par rapport à la forme en U et qui passe derrière un bord de l'ouverture (511) de l'autre élément en forme de crochet (51) du châssis dormant (2) lors d'une tentative de soulèvement et d'enlèvement par effet de levier.
